# EUROPÄISCHE PATENTSCHRIFT

(11) **EP 0 051 319 B1**
(45) Veröffentlichungstag und Bekanntmachung des Hinweises auf die Patenterteilung: **26.02.1986**
(21) Anmeldenummer: 81109512.4
(22) Anmeldetag: 04.11.1981
(51) Int. Cl.: E04B 1/30, E04B 2/56, E04C 3/36

(54) **Hohlprofil-Stütz- und/oder -Montageelement für in Elementbauweise zu erstellende Gebäude**
Hollow section support and/or assembly part for buildings to be erected by the prefabrication method
Profilé creux utilisé comme montant et/ou élément de montage pour un bâtiment réalisé en unités préfabriquées

(30) Priorität: 04.11.1980 DE 3041585
(43) Veröffentlichungstag der Anmeldung: 12.05.1982
(73) Patentinhaber: Felix, Gerhard, D-6740 Landau (DE); Hennel, Horst, D-7500 Karlsruhe (DE); Grimke, Jörg, D-6729 Wörth (DE)
(72) Erfinder: Grimke, Jörg, Ing. grad., D-6729 Wörth (DE)
(74) Vertreter: TER MEER STEINMEISTER & PARTNER GbR

## Beschreibung

Die Erfindung betrifft ein Hohlprofil-Stütz- und/ oder Montageelement für in Elementbauweise zu erstellende Gebäude gemäß dem Oberbegriff des Patentanspruchs 1.

Ein solches Montageelement für in Elementbauweise zu erstellende Gebäude ist aus der GB-A-561 589 bekannt das ein Metallrohr als Kernteil aufweist, das von mehreren rechtwinklig aufeinanderstoßenden Rahmenprofilteilen formschlüssig umgeben wird, die durch quer zu den Trennfugen der Rahmenteile gesetzte Metalllaschen sowie gegebenenfalls durch Verkleben miteinander verankert sind. Das einzelne trapezförmige Rahmenteil kann nicht aus der Verbindung gelöst worden, ohne alle anderen Rahmenteile gleichzeitig vom Metallrohrkern zu entfernen. Das bekannte Pfostenelement eignet sich also in erster Linie als fest installiertes Verbundelement. Eine gleichzeitige Verwendung als Installationsführungselement ist nicht möglich und auch nicht vorgesehen.

Aus der DE-A-24 28 038 ist ein Konstruktionssystem für in Elementbauweise zu erstellende Gebäude bekannt, bei dem als tragende Elemente senkrechte Stützen aus brettschichtverleimtem Holz mit kreuzförmigem Querschnitt und jeweils vier gleich langen und gleich breiten Schenkeln verwendet werden. Brettschichtverleimtes Holz namentlich mit mehreren senkrecht zueinander stehenden Schichtrichtungen ist teuer. Aus diesem Grund konnte sich das bekannte Konstruktionssystem nur für Häuser in Holzbauweise einer sehr gehobenen Anspruchsklasse durchsetzen. Auch geht man bei dem bekannten Konstruktionssystem aus Kostengründen von einem relativ großen Rastermaß aus, d.h. die Abstände zwischen den einzelnen Stützen, die durch Binder zu überbrücken sind, werden relativ groß gewählt. Dies bringt jedoch bei vorgefertigen Häusern Transport- und Handhabungsprobleme mit sich.

Als tragendes Element zum Aufbau von Wänden und Gebäuden ist mit dem DE-U-19 95 670 auch die Verwendung von Strang-Hohlprofilteilen mit H-Querschnitt bekannt geworden, bei dem sichtverdeckende Flächenelemente über einschnappende Rastverbindungen an den freien Enden des H-Profils verankert werden. Eine relativ lose Verbindung mit Wandpaneelen, die den Abstand zwischen zwei solcher Stranprofilstützen überbrücken, läßt sich ebenfalls durch klemmende Halterung des Wandpaneels an dem H-förmigen Stranghohlprofilteil erreichen. Dieses bekannte Bauelement eignet sich in seiner Grundform, d.h. ohne konstruktive Veränderung nicht zum Aufbau von Gebäuden sondern allenfalls für Wände. Das Hohlprofilteil ist wegen der freien Ansätze und den maßgenauen Schnapp-Profilen relativ teuer. Außerdem werden zur Verkleidung von Sichtflächen bzw. je nach Art der zwischen den einzelnen Stützen vorhandenen Wandpaneele unterschiedliche Klemm- und Deckteile benötigt.

Zum Aufbau versetzbarer Wandteile sind aus der DE-C-1 484 185 Stützen aus Stranghohlprofilteilen mit außenseitigen Stützprofilen bekannt, die durch Schnappverbindungen mit dem inneren Stranghohlprofil verbunden sind. Diese Art von Stützen eignet sich bestimmungsgemäß für versetzbare Wandtei.le, nicht jedoch für tragende Elemente bei Gebäuden.

Als tragende Elemente für Gebäude sind auch im Querschnitt kreisförmige Hohlstab-Kernelemente bekannte, die außenseitig an mehreren Stellen mit hinterschnittenen Längsnuten versehen sind, in die Verkleidungs- und Halteelemente für Zwischenpaneele durch Schnappverbindung einrasten (US-A-3 875 721 oder am hohlstabförmigen Kernelement sind strahlenförmig nach außen gehende Verankerungselemente befestigt, die durch Klemm- oder Schnappverbindung Verkleigungs- und Halterungsteile für Zwischenpaneele festhalten. Auch die beiden letztgenannten hohlstabförmigen Stützelemente für in Fertigbauweise zu errichtende Gebäude oder Wände sind relativ aufwendig, und es werden für die verschiedenen Anwendungszwecke (Zwischenstütze, Eckstütze, Querbinder usw.) unterschiedliche Anschluß- und Verkleigungsteile benötigt.

Der Erfindung liegt die allgemeine Aufgabe zugrunde, die containergerechte, kleinteilige Vorfertigung, insbesondere von in Holzbauweise zu errichtenden ein- oder mehrgeschossigen Gebäuden unterschiedlicher Nutzung, zu vereinfachen und zu verbilligen.

Im engeren Sinn liegt der Erfindung die Aufgabe zugrunde, ein Knotenpunktelement für in Elementbauweise zu erstellende Gebäude zu schaffen, das sich in nur einer Grundform für alle tragenden Abschnitte des in Teilen vorfabrizierten Gebäudes eignet, das sowohl in Eckstützen, in Zwischenstützen, als Verbindung in den Deckenebenen zwischen oberen und unteren Wandelementen, Deckenelementen, Binderzangen und Dachelementen angeordnet werden kann, und das sowohl als Stütz- oder Montageelement als auch als installationselement verwendet werden kann.

Die erfindungsgemäße Lösung ist im Patentanspruch 1 angegeben.

Vorteilhafte Weiterbildungen des Erfindungsgedankens sind unter anderem in der nachfolgenden Beschreibung erläutert sowie in Unteransprüchen gekennzeichnet.

In vorteilhäfter und zu bevorzugender Ausführungsform enthält das erfindungsgemäße Stützelement einen im Querschnitt im wesentlichen quadratischen Hohlprofilkern aus Metall, beispielsweise aus einem verzinkten Vierkan_{'}:- hohlprofilstahl mit einer Querschnittskantenlänge von 5 bis 7 cm und vorzugsweise von 6 cm. Dieser Hohlprofilkern ist durch vier gleichartige in Längsrichtung des Hohlprofilkerns verlaufende Rahmenteile aus Holz vollständig umschlossen, die eng anliegend aneinanderstoßen und außenseitig einen glattflächigen Sichtabschluß ergeben. Die vier gleichen Rahmenteile sind im Querschnitt im wesentlichen trapezförmig mit gegeneinander anliegenden 45°-Schrägflächen zur Achse des Trapezes, dessen kleinere Grundfläche entweder stumpf auf eine zugeordnete Fläche des Vierkanthohlprofils trifft oder mit einer V-Längsnut versehen ist, die auf die Kanten des Hohlprofilteils angepaßt sind, wenn dieses gegen die beiden Symmetrieachsen der zusammengesetzten Rahmenteile um 45° gedreht ist, d.h. wenn diese Symmetrieachsen mit den beiden Diagonalen des quadratischen Hohlprofilquerschnitts zusammenfallen.

Vorteilhaft ist es auch, das Hohlprofilteil mit Längsschlitzen zu versehen, in die die Laschen eingehakt werden können.

Das Hohlprofilteil kann auch bei nichtstatischer Beanspruchung als Stahl- oder Blechprofilteil ausgebildet sein. Zur Erhöhung der Quer- und Drehstabilität kann der im Querschnitt quadratische Hohlprofilkern in Längsrichtung entlang seiner Flächen gesickt sein; man kommt so mit geringeren Wandstärken des Hohlprofils aus. Dazu alternativ kommen auch andere von der streng quadratischen Querschnittsform abweichende Querschnitte infrage, insbesondere auch kreisrunde Querschnitte. Für die Praxis jedoch dürften sich, wie auch aus den weiter unten nach erläuterten Ausführungsbeispielen hervorgeht, . im wesentlichen quadratische Hohlprofilquerschnitte für das erfindungsgemäße Stütz- und oder Montageelement in Symmetrie- oder Diagonalstellung zu den beiden Querschnittsachsen des Elements am besten eignen.

Wesentliche technische Vorteile des erfindungsgemäßen Stützelements sind seine vielseitige Verwendbarkeit als Eck-, Zwischen- und Querstütze sowohl im Bereich von Sichtflächen als auch innerhalb von Wand- oder Zwischenwandflächen und seine preiswerte Herstellbarkeit aus einem einfachen, weitgehend glattflächigen und serienmäßigen Hohlprofilteil und jeweils vier gleichen Rahmenteilen aus Holz "mit gleicher Anschlußprofilierung. Besonders hervorzuheben ist auch die Verwendung der Stütze als sogenannter "installierbarer Kern", d.h. als Installationsführungs- und -abdeckelement für die Wasser-, Heizungs- und/oder die Elektroinstallation.

Die Erfindung und vorteilhafte Einzelheiten werden nachfolgend unter Bezug auf die Zeichnung in beispielsweisen Ausführungsformen näher erläutert. Es zeigen:
Fig. 1 bis 5 einige Beispiele für erfindungsgemäße Hohlprofil-Stütz- und/oder Montageelemente im Querschnitt in etwa natürlicher Größe,
Fig. 6 ein weiteres Beispiel für ein erfindungsgemäßes Hohlprofil-Stütz- und/oder Montageelement mit kreisrundem Hohlprofilkern, wobei die Verankerung der Rahmenteile besonders veranschaulicht ist;
Fig. 7 bis 10 in schematischer Darstellung ein Wandelement in Verbindung mit einem erfindungsgemäßen Stütz- und Montageelement in Ansichtdarstellung (Fig. 7), Vertikalschnittdarstellung (Fig. 8), Horizontalschnittdarstellung (Fig. 9) sowie in einem Horizontalschnitt durch eine obere bzw. untere Lagerfuge des Wandelements (Fig. 10);
Fig. 11 ein erfindungsgemäßes Stütz- und Montageelement auf ganze Elementhöhe mit einem unteren Bodenanschluß, beispielsweise zum Einbetonieren mit darüber angeordneten seitlichen Hohlprofilstutzen;
Fig. 12 ein erfindungsgemäßes Stütz- und/oder Montageelement als Fußpunktstütze bei nichttragenden oder wenig belasteten Wänden, etwa für eingeschossige Gebäude;
Fig. 13 bis 16 verschiedene Grundrißformen für die Ausführung und Anordnung von Hohlprofilstutzen an erfindungsgemäßen Stütz- und/oder Montageelementen;
Fig. 17 ein erfindungsgemäßes Hohlprofil-Montageelement mit seitlich angesetzten Hohlprofilstutzen als Verbindung zwischen einem Wandelement, einer Binderlage, Deckelementen und darüber angeordneten Wandelementen, wie im oberen Teil der Fig. 8 gezeigt;
Fig. 18 ein erfindungsgemäßes Stütz- und/oder Montageelement im Bereich einer Gebäudeecke;
Fig. 19 ein erfindungsgemäßes Stütz- und/oder Montageelement an einer Gebäudeinnenecke mit zwei abnehmbaren inneren Sicht-Rahmenteilen;
Fig. 20 ein erfindungsgemäßes Stütz- und/oder Montageelement als normalen Efementstoß in einer Außenwand;
Fig. 21 ein erfindungsgemäßes Stütz- und/oder Montageelement als Elementstoß dreier Wandelemente;
Fig. 22 ein erfindungsgemäßes Stütz- und/oder Montageelement als Elementstoß zwischen kreusweise auflaufenden Wandelementen;
Fig. 23 im unteren Bereich die isometrische Darstellung der Fig. 18 mit darüber angeordneter Binderebene und
Fig. 24 einen Knotenpunkt im Traufbereich eines Hauses, das mittels erfindungsgemäßer Stütz- und Montageelemente aufgebaut ist.

Einander entsprechende Teile sind in den Figuren mit den gleichen Bezugshinweisen gekennzeichnet.

Ein erfindungsgemäßes Hohlprofil-Stütz- und/ oder Montageelement besteht-wie die Fig. 1 bis 6 erkennen lassen-aus einem Strang-Hohlprofil 1, insbesondere aus verzinktem oder anderweitig korrosionsfest gemachtem Stahl und aus vier Rahmenteilen 2a bis 2d, die als Holzprofilteile das Strang-Hohlprofilteil 1 vollständig umschließen. Das Strang-Hohlprofilteil 1 wird im folgenden auch als "Kern" bezeichnet. Die Rahmenteile 2a bis 2d sind vorzugsweise aus verleimtem Holz gefertigt, sie können jedoch auch direkt aus getrocknetem unverleimtem Holz geschnitten und gefräst sein. Für eine kostengünstige Fertigung ist es von großer Bedeutung, daß die Rahmenteile 2a bis 2d alle den gleichen Querschnitt und die gleiche Anschlußprofilierung aufweisen. Das bei allen Ausführungsbeispielen wesentliche Gemeinsame ist das im Querschnitt trapezförmige Profil der Rahmenteile mit zur Symmetrieachse 45°-Schrägflächen, die beim Umschließen des Kerns unter Freilassung einer mehr oder weniger breiten Trennfuge 8 zusammenstoßen. Die schmalen Stirnflächen 9 der Rahmenteile 2a bis 2d stoßen entweder stumpf auf eine Längsfläche des Kerns 1 (vgl. Fig. 1 und 3) oder sind mit V-förmigen Längsnuten versehen, wenn-wie das Ausführungsbeispiel der Fig. 2 zeigt-der im Querschnitt quadratische Kern 1 um 45° gegen die aufeinander senkrecht stehenden Querschnitt-Symmetrieachsen des Stützelements gedreht ist, das heißt, wenn die Querschnitts-Diagonalen des Kerns 1 mit den Symmetrieachsen des Querschnitts des Stützelements zusammenfallen. Im Bereich der zusammenstoßenden Schrägflächen, das heißt in der Trennfuge 8 kann in jeweils einer Schrägfläche eine Längsnut 7 eingefräst sein, die ein Dichtelement in Form eines elastischen Dichtstreifens 11 enthält, der gewisse Fertigungstoleranzen und möglichen Schwund oder geringfügiges Quellen des Holzes der Rahmenteile ausgleicht. Der Sichtbereich der Fuge 8 kann entweder mit einer elastischen Dichtmasse 12 ausgespritzt oder durch elastische Dichtstreifen 12 verschlossen werden (vgl. Fig. 6).

Zur Verbindung der Rahmenteile 2a bis 2d mit dem Kern 1 können an letzterem in Längsrichtung durchgehende Rippen, aus fertigungstechnischen Gründen jedoch vorteilhafter Verankerungslaschen 3 angesetzt sein, die in entsprechende Fugen oder Aussparungen 6 in den Rahmenteilen 2a bis 2d eingreifen und mit letzteren durch Querbolzen, Stifte oder Schrauben 5 oder auch durch Verkleben fest verankert sind. Die Laschen 3 können entweder einstückig angeformt oder auch angeschraubt oder angeschweißt sein. Eine fertigungstechnisch günstige und preiswerte Lösung zeigt auch die Fig. 6. Hier sind die Laschen 3 als hakenartige Elemente ausgebildet und in Längsschlitze des Kerns 1 eingehängt. Durch eine entsprechende Abwinkelung 14 der Laschen 3 innerhalb des Kerns 1 ergibt sich beim Verschrauben mit den Rahmenteilen 2a bis 2d eine fest verspannte Verankerung.

Die erfindungsgemäße Lösung nach Fig. 2, bei der die Diagonalen des Kerns 1 auf die- Querschnitt-Symmetrieachsen des Stützelements ausgerichtet sind, hat den Vorteil einer guten Querstabilität der einzelnen Rahmenteile, weil die V-Profilnut 10 eine zugeordnete Längskante des Kerns 1 übergreift, so daß auch am Rahmenteil angreifende Querkräfte unmittelbar auf den Kern 1 übertragen werden.

Die Ausführungeform nach Fig. 3 sieht die Verwendung eines quadratischen Hohlprofilkerns 1 vor, der in Längsrichtung gesickte Seitenflächen aufweist. Die Sicken 15 bewirken eine zusätzliche Versteifung, so daß die Wandstärke des Hohlprofilkerns 1 vergleichsweise schwächer gewählt werden kann.

Eine ähnlich verbesserte Stabilität gegen Quer-und Torsionskräfte zeigt auch der Hohlprofilkern in Kreuzform nach Fig. 4. Hier sind die Verankerungslaschen 3 in den zurückspringenden Innenecken des Kreuzprofils angesetzt, beispielsweise durch Punktverschweißung oder Verschraubung. Die Fig. 5 und 6 zeigen einen rohrförmigen Hohlprofilkern 1. Während bei der Fig. 5 die Verankerungslaschen 3 in Längsnuten im jeweiligen Rahmenteil 2a bis 2d eingreifen, ist bei der Fig. 6 durch die V-förmige Nutung 10 der schmalen Stirnfläche der Rahmenteile 2a bis 2d eine bessere Zentrierung gegeben. Die Laschen 3 greifen, wie bereits erwähnt, als hakenförmige Elemente in Längsschlitze 13 ein und sind im Bereich der Trennfuge an den Schrägwänden der Rahmenteile verschraubt. Die Fig. 6 zeigt insbesondere ein Beispiel für eine am Stützelement ansetzende Wand: Ein Verbindungselement 16 ist stumpf mit der äußeren breiten Stirnfläche des Rahmenteils 2b bei 17 verleimt und dient als Ansatz für ein Wandpaneel aus zwei Deckflächen 18a, 18b und einer dazwischen liegenden Füllmasse 18c, beispielsweise aus Dämmaterial oder auch aus Spanplattenmaterial und dergleichen. Die möglicherweise vorhandene Anschlußfuge 19 kann durch Ausspritzen oder Ausschäumen oder auch durch ein vorgefertigtes elastischen Streifendichtelement ausgefüllt sein.

Die Fig. 7 bis 10 stellen ein vollständiges Trennwandelement 20 zwischen zwei sogenannten Systemachsen 21 für ein in Fertigbauweise zu erstellendes Gebäude dar, wobei auf der Zeichnung mit Bezugshinweis 20 allgemein ein Wandelement und mit dem Bezugshinweisen 20a ein Inrienwandelement bzw. mit 20b ein Außenwandelement bezeichnet ist. Der Abstand der Systemachsen 21 entspricht dem Achsraster der Wandelemente 20.

Besonders betont sei in diesem Zusammenhang die Variabilität des Rasters. So können Wandelemente verwendet werden, die beispielsweise nur ein halbes Raster breit sind, oder bei großen Wandflächen kann doppeltes Rastermaß vorgesehen sein. Die ganzzahligen Teile oder Vielfache des Rastermaßes können vertikal und horizontal addiert werden, so daß trotz günstiger Serienfertigung eine hohe konstruktive Freiheit für individuelle Gestaltung gegeben ist.

Der Vertikalschnitt A durch das Wandelement 20 gemäß Fig. 8 zeigt von unten nach oben den Schnitt durch einen Montagerost 28, der als speziell profiliertes Rahmenteil aus geführt ist und sich auf ein in einem Stahlbetonboden fest verankertes Hohlprofil-Fußpunktteil 25 stützt, dessen konstruktive Gestaltung im einzelnen die Fig. 12 zeigt. Der Montagerost 28 ist in den Schnittpunkten der Systemachsen 21 mit dem Hohlprofil-Fußpunktteil 25 beispielsweise verschraubt. Die an den bodenseitigen Montagerost 28 angrenzende Bodenkonstruktion 26 kann in verschiedenen Ausführungen unabhängig vom System ausgeführt werden (beispilesweise schwimmender Estrich mit Fußbodenheizung oder z.B. Klinkerbelag). Zwischen dem Innenprofil des Montagerosts 28 und dem Fußpunkt eines Wandelements 20 ist in stärkerer Linienführung der in der horizontalen Lagerfuge angesetzte erfindungsgemäße hohle Stutzen 50 (Hohlprofilstutzen) als Teil des erfindungsgemäßen Stütz-und/oder Montageelments erkennbar. Oberhalb des Wandelements 20 ist der vertikale Stutzen eines Montageelements 24a gezeigt. Darüber sind Binderzangen 22 als Auflager angeordnet, auf denen Deckenelemente 23 abgestützt sind, an denen eine unterseitige Beplankung 23a angesetzt ist und oberseitig eine aussteifende Schale des Deckenelements 23b aufliegt. Darüber können in erfindungsgemäßer Weise wieder Wandelemente 20 angeordnet sein.

Der Horizontalschnitt B der Fig. 9 zeigt auf der linken Seite den Anschluß eines Innenwandelements 20a rechtwinklig zu zwei Außenwandelementen 20b, in deren Schnittpunkt ein erfindungsgemäßes Stütz- und Mongegeelement 25a angeordnet ist, das auf der Außenwandseite mit einem äußeren Rahmenteil (Außenpfosten) 29 abgedeckt ist. Auf der rechten Seite der Horizontalschnittdarstellung B ist der Stoß zweier Außenwände 20b an ein erfindungsgemäßes Stütz- und Montageelemente 25 dargestellt, das auf der Außenseite ebenfalls ein als Außenposten 29 ausgeführtes Rahmenteil aufweist, jedoch auf der Innenseite mit einem abnehmbaren Abdeckpfosten 30 als inneres Rahmenteil abgedeckt ist.

Fig. 10 zeigt den Horizontalschnitt C (vgl. Fig. 7) analog zum Horizontalschnitt B, jedoch im Bereich der installierfähigen Lagerfugen ober- bzw. unterhalb des Außenwandelements 20b. Der Schnitt zeigt insbesonders die Lage der installierfähigen Hohlprofilstutzen 50, die an den erfindungsgemäßen Hohlprofil-Kernteilen ange- _ schweißt sind.

Zur Vervollständigung der Darstellung sei darauf hingewiesen, daß mit 22 eine Binderzange und mit 26 eine Bodenkonstruktion (im Prinzip beliebiger Art) bezeichnet sind.

Fig. 11 zeigt ein erfindungsgemäßes Stütz-und/oder Montageelement 27 auf ganze Elementhöhe mit einem unteren Bodenanschluß zum Einbetonnieren in gestrichelt angedeuteter Höhe und mit darüber angeordnetem seitlichen Hohlprofilstutzen 50 zum Verbinden mit dem Montagerost 28. Im oberen Bereich ist ein Verbindungsstoß zweier erfindungsgemäßer Stütz- und/oder Montageelemente 27 erkennbar.

Fig. 12 zeigt ein Montageelement 25, das sinngemäß als Fußpunkt wie in Fig. 11 ausgebildet ist. Dieses Fußpunktteil eignet sich für Wandkonstruktionen, bei denen die Rahmenteile die vertikale Stützfunktion mit übernehmen, etwa bei eingeschossigen Häusern oder bei nichttragenden Zwischenwänden. Auch dieses Fußpunktteil ist zur durchgeschlauften Installierung geeignet.

Die Fig. 13 bis 16 zeigen verschiedene mögliche Grundrißformen für die Ausführung und Anordnung von Hohlprofilstutzen 50 an erfindungsgemäßen Stütz- und/oder Montageelementen.

Die Fig. 17 zeigt ein Hohlprofil-Montageelement 51 mit seitlich angesetzten Hohlprofilstutzen 50, das als Verbindung zwischen einem Wandelement 20, einer Binderlage 22, Deckenelementen 23 und darüber wiederum angeordneten Wandelementen 20 Verwendung findet (vgl. Fig. 8).

Fig. 18 veranschaulicht ein erfindungsgemäßes Stütz- und/oder Montageelement in einer Gebäudeaußenecke mit zwei rechtwinklig zueinander stehenden Außenwandelementen 20b und zwei äußeren Wandpfosten 29.

Die Fig. 19 verdeutlicht ein erfindungsgemäßes Stütz- und/oder Montageelement in einer Gebäudeinnenecke mit zwei abnehmbaren inneren Sicht-Rahmenteilen 30.

Fig. 20 zeigt ein erfindungsgemäßes Stütz-und/oder Montageelement als normalen Elementstoß in einer Außenwand. Auf der linken Seite ist ein hinterlüftetes Außenwandelement 20b mit einer vorgesetzten zweiten Schale 32 dargestellt, die entweder aus einer Holzschalung oder aus einer mit Putz beschichteten Platte besteht. Auf der rechten Seite ist ein Außenwandelement 20b dargestellt, das zwischen den Außenpfosten 29 mit einer Ausfachung aus hinterlüftetem Klinkermauerwerk 31 verblendet ist.

Fig. 21 zeigt ein erfindungsgemäßes Stütz-und/oder Montageelement als Elementstoß dreier Wandelemente 20 mit abnehmbarem innerem Rahmenteil als Innenpfosten 30.

Fig. 22 zeigt ein erfindungsgemäßes Stütz-und/oder Montageelement als Elementstoß von kreuzweise auflaufenden Wandelementen 20.

Fig. 23 zeigt im unteren Bereich die. isometrische Darstellung der Fig. 18. Darüber ist die .Verbindung in der Binderebene 22 dargestellt. Zwischen den Binderzangenelementen 22 befindet sich ein erfindungsgemäßes Stütz- und/ oder Montageelement 1 mit zwei rechtwinklig angeordneten Hohlprofilstutzen 50 (vgl. Fig. 15), die sowohl die Halterung der sich darunter befindlichen Wandelemente 20 bewirken als auch die Verbindung zu den Binderzangenelementen 22 (Hauptzangenelemente) und Zwischenzangen 22a herstellen. Die Verbindung zwischen den (Haupt-)Zangenelementen 22 und den Zwischenzangenelementen 22a erfolgt mit Hilfe eines an die Binderzangenelemente 22 geschraubten und mit den Zwischenzangen 22a verbolzten Stahl-T-Profils 34. An den Zwischenzangenelementen 22a ist deutlich die durchgehende Installationshohlkammer 51 erkennbar.

Der linke Teil der Darstellung zeigt die Binderzangenelemente 22 im verspannten Zustand, während der mittlere Teil der Figur die auseinandergezogene Darstellung zur Verdeutlichung der konstruktiven Einzelheiten wiedergibt.

Die Fig. 24 veranschaulicht einen Knotenpunkt im Traufbereich eines Gebäudes bei Verwendung von erfindungsgemäßen Stütz- und Montageelementen 1, die beispielsweise als durchgehendes Stützelement 27 gemäß Fig. 11 .ausgeführt sein können. Wie bereits in Fig. 8 (Schnitt A) dargestellt, zeigt der untere Bereich der Zeichnung das Wandelement 20 mit darüber angeordneten, sich kreuzenden Zangen 22 und 22a (zwischen den Ebenen 11 und 111). Darüber sind die Deckenelemente 23 (zwischen den Ebenen 111 und lV) und darauf der Bodenaufbau 26 angeordnet. Den Abschluß der Deckenelemente 23 bilden Randbohlen 39a und 39b. Die Zeichnung ist im dargestellten Beispiel für eine Dachneigung von 29° vorgesehen. Selbstverständlich ist jede andere Dachneigung möglich.

Die Dachschräge wird gebildet aus schräglaufenden Zangenbindern 40 (zwischen den Ebenen VI und VII) mit darüberliegenden Dachelementen 41 (zwischen den Ebenen Vil und VIII), die sich in der Systemachse 21 mit angrenzenden Traufelementen 38 stoßen. Den Traufabschluß eines Traufelements 38 bilden zwei Traufzangen 36 mit dazwischen hängender, verdeckt-angeordneter Dachrinne 37. Die Unterkante der Traufzangen 36 ist identisch mit der Oberkante der Binderebene l l1.

Die über die Außenwände auskragenden Zangen 22 ermöglichen es, jede Art von Flachbau im gleichen erfindungsgemäßen System (Garage, Schwimmhalle oder Büroanbau), umlaufende Balkone oder Loggien anzugliedern und so in den Gesamtbaukörper mit zu integrieren.

Ein Wandelement im Dachbereich ist mit Bezugshinweis 48, eine Bodenkonstruktion im Dachbereich mit 26 und ein Dachelement mit 41 bezeichnet.

Da sich das erfindungsgemäße Stützelement universell für alle tragenden und stützenden Funktionen eines Gebäudes verwendent läßt und sich im Prinzip aus nur zwei unterschiedlichen Elementen, nämlich dem Hohlprofilkernteil 1 mit angesetzten Hohlprofilstutzen 50 und den vier gleichartigen, jedoch gegebenenfalls unterschiedlich profilierten Profil-Rahmenteilen 2a bis 2d zusammensetzt, eignet es sich besonders gut für in Elementbauweise zu erstellende Gebäude, insbesondere für vorfabrizierte Wohnhäuser in Holzbauweise. Wegen der preisgünstigen Herstellbarkeit der Stütz- und/oder Montageelemente kann das Rastermaß, also der Abstand von einem zum nächsten Stütz- und/oder Montageelement in Vertikal- und Querrichtung kleiner gewählt werden als dies bisher bei Fertigbauhäusern dieses Typs möglich war. Daraus ergibt sich der besondere Vorteil eines kostengünstigen Transports insbesondere im sogenannten Container-Verkehr. Auch ermöglicht die Variabilität des Rasters die Konstruktion von geschoßversetzten Gebäuden. Je nach Ausführung des Hohlprofil-Kernteils ist das System für ein-oder zweigeschossige Bauten geeignet. Wegen des durchgehenden Hohlprofils im Bereich aller Systemachsen ist eine einfache, insbesondere auch eine nachträgliche Installation beispielsweise von elektrischen Leitungen, Fernsehkabeln, aber auch Wasseranschlüssen möglich, wobei das Hohlprofil in jeder beliebigen Ebene auch bei nachträglicher Installation "angebohrt" werden kann.

## Patentansprüche

1. Hohlprofil-Stütz- und/oder -Montageelement für in Elementbauweise zu erstellende Gebäude mit einem Stranghohlprofil-Kernteil (1) aus Metall, das durch vier gleichartige, im rechten Winkel zueinander stehend angeordnete und in Längsrichtung des Stranghohlprofil-Kernteils (1) verlaufende Rahmenteile (2a bis 2d) aus Holz weitgehend vollständig verkleidet ist, gekennzeichnet durch jeweils in die horizontalen Lagerfugen angrenzender Teile, wie Wandteile (20) od.dgl. eingreifende, am Stranghohlprofil-Kernteil (1), angeschweißte hohle Stutzen (50), die in L-, X- oder sternförmiger Ausbildung in ober- und unterseitige Horizontalnuten der angrenzenden Teile, wie Wandteile (20) od.dgl. einmünden und mit diesen verankert sind.

2. Element nach Anspruch 1, dadurch gekenn- zeich.net, daß das Stranghohlprofil-Kernteil (1) einen im wesentlichen glattflächigen quadratischen Querschnitt aufweist.

3. Element nach Anspruch 2, dadurch gekennzeichnet, daß die vier Seitenflächen des quadratischen Stranghohlprofil-Kernteils (1) nach innen stehende Längssicken (15) aufweisen.

4. Element nach Anspruch 2 oder 3, dadurch gekennzeichnet, daß die einzelnen Rahmenteile (2a bis 2d) einen kegelstumpfförmigen Querschnitt mit aufeinander angepaßten Schrägflächen aufweisen und mit einer Stirnfläche (9) stumpf auf eine zugeordnete Wandfläche des quadratischen Stranghohlprofil-Kernteils (1) stoßen.

5. Element nach Anspruch 2 oder 3, dadurch gekennzeichnet, daß die Querschnitt-Symmetrielinien jeweils zweier einander gegenüberstehender Rahmenteile (2a, 2c bzw, 2b, 2d) auf einer Querschnitt-Diagonallinie des quadratischen Stranghohlprofil-Querschnitts liegen, und daß die auf die Kanten des Stranghohlprofil-Kernteils stoßenden Grundflächen (9) der Rahmenteile (4a bis 4d) mit V-Längsnuten (10) versehen sind, die auf die Kanten des Kernteils angepaßt sind (Fig. 2 und 6).

6. Element nach Anspruch 1, dadurch gekennzeichnet, daß das Stranghohlprofil-Kernteil (1) einen kreuzförmigen Querschnitt aufweist (Fig. 4).

7. Element nach Anspruch 1, dadurch gekennzeichnet, daß das Stranghohlprofil-Kernteil (1) einen kreisrunden Querschnitt aufweist (Fig. 5, 6).

8. Element nach einem der vorstehenden Ansprüche, dadurch gekennzeichnet, daß die Trennfugen (8) zwischen den aufeinanderstoßenden Flächen der Rahmenteile (2a bis 2d) durch eine in der jeweils einen Wand verankerte Dichtleiste (11) ausgefüllt sind, die sich gegen die gegenüberliegende Wand andrückt.

9. Element nach einem der vorstehenden Ansprüche, dadurch gekennzeichnet, daß an den Rahmenteilen (2a bis 2d) ansetzende Wand- und/ oder Bodenpaneele und/oder Fenster- und/oder Türrahmen stumpf mit den Rahmenteilen verleimt sind.

10. Element nach einem der vorstehenden Ansprüche, dadurch gekennzeichnet, daß die Rahmenteile (2a bis 2d) durch an dem Strang- hohlprofil-Kernteil (1) angesetzte Laschen (3) mit dem Stranghohlprofil-Kernteil verbunden sind.

11. Element nach Anspruch 10, dadurch gekennzeichnet, daß die am Stranghohlprofil-Kernteil angesetzten Laschen (3) in vorgeformte Aussparungeₗ) (6) der Rahmenteile (2a bis 2d) eingreifen.

12. Element nach einem der vorstehenden Ansprüche, dadurch gekennzeichnet, daß das Stranghohlprofil-Kernteil (1) zusammen mit dem oder den angeschweißten hohlen Stutzen als Installationsführungs- oder Abdeckelement zur Gebäudeinneninstallation verwendet ist.

13. Element nach einem der vorstehenden Ansprüche, dadurch gekennzeichnet, daß das Hohlprofil-Kernteil (1) in Verbindung mit den Rahmenteilen (2a bis 2d) als Installationsführungselement zur Gebäudeinstallation verwendet ist, wobei sowohl in der Vertikalen als auch in der Horizontalen die angeschweißten hohlen Stutzen in Horizontalnuten der angrenzenden Wandelemente einmünden.

14. Element nach einem der vorstehenden Ansprüche, dadurch gekennzeichnet, daß im Hohlprofil-Kernteil in beliebiger Höhe Installationsanschlüsse in die angrenzenden Wandelemente und/oder Rahmenteile einbringbar sind.

## Revendications

1. Elémente profilé creux d'appui et/ou de montage pour bâtiments à réaliser par éléments, comprenant une partie de noyau en profilé creux extrudé (1) en métal, qui est pratiquement complètement revêtue de quatre parties de cadre (2a à 2d) en bois, de même type, disposées à angle droit les unes par rapport aux autres et en direction longitudinale de la partie de noyau en profilé creux extrudé (1), caractérisé par des manchons creux (50) pénétrant chacun dans les joints d'assise horizontaux de parties limitrophes telles que des parties de paroi (20) ou analogues et soudées à la partie de noyau en profilé creux extrudé (1), qui débouchent sous une forme en L, en X ou en étoile dans des rainures horizontales sur le côté supérieur et sur le côté inférieur des parties limitrophes telles que des parties de paroi (20) ou analogues, et sont ancrées à ces dernières.

2. Elément selon la revendication 1, caractérisé par le fait que la partie de noyau en profilé creux extrudé (1) présente une section transversale sensiblement carrée à surfaces lisses.

3. Elément selon la revendication 2, caractérisé par le fait que les quatre surfaces latérales de la partie de noyau en profilé creux extrudé (1) présentent des nervures longitudinales (15) orientées vers l'intérieur.

4. Elément selon la revendication 2 ou 3, caractérisé par le fait que les parties de cadre individuelles (2a à 2d) présentent une section transversale en forme de tronc de cône à surfaces obliques adaptées les unes aux autres et viennent en butée par une surface frontale (9) directement contre une surface de paroi associée de la partie de noyau en profilé creux extrudé (1).

5. Elément selon la revendication 2 ou 3, caractérisé par le fait que les lignes de symétrie de section transversale de chaque paire de parties de cadre (2a, 2c et respectivement 2b, 2d) opposées l'une de l'autre sont disposées sur une, diagonale de la section transversale de la partie de noyau en profilé creux extrudé de forme carrée, et que les surfaces de base (9) des parties de cadre (4a à 4d) qui viennent buter contre les arêtes de la partie de noyau en profilé creux extrudé sont munies de rainures longitudinales en V (10) qui sont adaptées aux arêtes de la partie de noyau (figures 2 et 6).

6. Elément selon la revendication 1, caractérisé par le fait que la partie de noyau en profilé creux extrudé (1) présente une section transversale en forme de croix (figure 4).

7. Elément selon la revendication 1, caractérisé par le fait que la partie de noyan en profilé creux extrudé (1) présente une section transversale de forme circulaire (figures 5, 6).

8. Elément selon l'une quelconque des revendications précédentes, caractérisé par le fait que les joints de séparation (8) entre les surfaces des parties de cadre (2a à 2d) qui sont en butée les unes contre les autres sont remplies par une bande d'étanchéité (11) ancrée dans l'une des parois, cette bande venant se presser contre la paroi opposée.

9. Elément selon l'une quelconque des revendications précédentes, caractérisé par le fait que les panneaux de paroi et/ou de plancher et/ou les cadres de fenêtre et/ou de porte qui doivent être fixés aux parties de cadre (2a à 2d) sont collés en butée contre les parties de cadre.

10. Elément selon l'une quelconque des revendications précédentes, caractérisé par le fait que les parties de cadre (2a à 2d) sont reliées à la partie de noyau en profilé creux extrudé par des pattes (3) formées sur la partie de noyau en profilé creux extrudé (1).

11. Elément selon la revendication 10, caractérisé par le fait que les pattes (3) formées sur la partie de noyau en profilé creux extrudé pénètrent dans des évidements préformés (6) des parties de cadre (2a à 2d).

12. Elément selon l'une quelconque des revendications précédentes, caractérisé par le fait que la partie de noyau en profilé creux extrudé (1) est utilisée avec la ou les manchons creux soudés sur elle en tant qu'élément de guidage d'installation ou l'élément de recouvrement pour une installation interne d'un bâtiment.

13. Elément selon l'une quelconque des revendications précédentes, caractérisé par le fait que la partie de noyau en profilé creux (1) est utilisée en liaison avec les parties de cadre (2a à 2d) en tant qu'élément de guidage d'installation pour une installation de bâtiment, les manchons creux soudés, débouchant dans des rainures horizontales des éléments de paroi voisins aussi bien verticalement qu'horizontalement.

14. Elément selon l'une quelconque des revendications précédente, caractérisé par le fait que des raccords d'installation dans les éléments de paroi et/ou les parties de cadre limitrophes peuvent être réalisés dans la partie de noyau en profilé creux à une hauteur quelconque.

## Claims

1. Hollow-section support and/or assembly part for buildings to be erected by the prefabrication method, comprising an extruded hollow-section core part (1) of metal, which is virtually completely faced by four wooden frame parts (2a to 2d) which are of the same type, are arranged at right angles relative to one another and extend to the longitudinal direction of the extruded hollow-section core part (1), characterised by hollow connectors (50) which each engage in the horizontal joints of adjacent parts, such as wall parts (20) or the like, and are welded to the extruded hollow-section core part (1) and which, in an L-shaped, X-shaped or star-shaped design, and in top and bottom horizontal grooves of the adjacent parts, such as wall parts (20) or the like, and are anchored in the latter.

2. Assembly part according to Claim 1, characterised in that the extruded hollow-section core part (1) has a square cross-section with a substantially smooth surface.

3. Assembly part according to Claim 2, characterised in that the four side faces of the square extruded hollow-section core part (1) have inward-projecting longitudinal beads (15).

4. Assembly part according to Claim 2 or 3, characterised in that the individual frame parts (2a to 2d) have a frustoconical cross-section with mutually -matching inclined surfaces and, with one end face (9), make a butt joint with a respective wall surface of the square extruded hollow-secton core part (1).

5. Assembly part according to Claim 2 or 3, characterised in that the cross-sectional symmetry lines of two mutually opposite frame parts (2a, 2c or 2b, 2d) lie in each case on a cross-sectional diagonal line of the square extruded hollow-section cross-section, and that the bottom surfaces (9), abutting the edges of the extruded hollow-section core part, of the frame parts (4a to 4d) are provided with longitudinal V-grooves (10 which are adapted to the edges of the core part (Figures 2 and 6).

6. Assembly part according to Claim 1, characterised in that the extruded hollow-section core part (1) has a cruciform cross-section (Figure 4).

7. Assembly part according to Claim 1, characterised in that the extruded hollow-section core part (1) has a circular cross-section (Figures 5 and 6).

8. Assembly part according to one of the preceding claims, characterised in that the expansion joints (8) between the mutually abutting faces of the frame parts (2a to 2d) are each filled by a sealing strip (11) which is anchored in one wall and bears against the opposite wall.

9. Assembly part according to one of the preceding claims, characterised in that wall panels and/or floor panels and/or window frames and/or door frames adjoining the frame parts (2a to 2d) are butt-glued to the frame parts.

10. Assembly part according to one of the preceding claims, characterised in that the frame parts (2a to 2d) are connected to the extruded hollow-section core part by straps (3) attached to the extruded hollow-section core part (1).

11. Assembly part according to Claim 10, characterised in that the straps (3) attached to the extruded hollow-section core part engage in preformed recesses (6) of the frame parts (2a to 2d).

12. Assembly part according to one of the preceding claims, characterised in that the extruded hollow-section core part (1) together with the welded-on hollow connector or connectors is used as a service-guiding or -covering element for internal service installations in the building.

13. Assembly part according to one of the preceding claims, characterised in that the hollow-section core part (1) in conjunction with the frame parts (2a to 2d) is used as a service-guiding element for service installations in the building, the welded-on hollow connectors ending, both in the vertical and in the horizontal, in horizontal grooves of the adjoining wall elements.

14. Assembly part according to one of the preceding claims, characterised in that, at any desired height in the hollow-section core part, service connections can be introduced into the adjoining wall elements and/or frame parts.
